# EUROPÄISCHE PATENTSCHRIFT

(11) **EP 0 104 360 B1**
(45) Veröffentlichungstag und Bekanntmachung des Hinweises auf die Patenterteilung: **28.10.1987**
(21) Anmeldenummer: 83107492.7
(22) Anmeldetag: 29.07.1983
(51) Int. Cl.: B25C 1/06

(54) **Elektromagnetisch betriebenes Einschlaggerät**
Electromagnetic driving tool
Outil d'enfoncement électromagnétique

(30) Priorität: 28.08.1982 DE 3232120
(43) Veröffentlichungstag der Anmeldung: 04.04.1984
(73) Patentinhaber: ROBERT BOSCH GMBH, 70442 Stuttgart (DE)
(72) Erfinder: Schädlich, Fritz, Dipl.-Ing., D-7022 Leinfelden-Echterdingen (DE); Rieker, Werner, Dipl.-Ing., D-7031 Steinbronn (DE); Thaler, Rainer, D-7000 Stuttgart 75 (DE); Klingenstein, Klaus, D-7022 Leinfelden-Echterdingen (DE)

## Beschreibung

Die Erfindung geht aus von einem Einschlaggerät nach der Gattung des Hauptanspruchs. Es ist schon ein solches Einschlaggerät bekannt durch die FR-A-2 405 119. Nachteilig ist daran, der komplizierte Ventilaufbau, bei dem mehrere gegeneinander bewegliche Teile benötigt werden, um eine genügende Belüftung eines Stösselführungszylinders während des Einschlagvorgangs zu gewährleisten. Weiter ist nachteilig, die gewählte Abdichtung mit einer zusätzlichen, flexiblen Manschette gegen die Innenwand dieses Führungszylinders mit grossem Durchmesser. Dort wird Reibung erzeugt, die mit erhöhtem Verschleiss der Manschette bezahlt werden muss. Eine einwandfreie Führung für den Stössel kann diese flexible Manschette auch nicht geben. Schliesslich bewirkt die Luftdämpfung durch die im Durchmesser konstant bleibende Entlüftungsöffnung im Boden des Führungszylinders nicht eine progressive Dämpfung wie sie für ein schlagfreies Ankommen des Stössels in der Ausgangsstellung angestrebt wird. Die elastische Manschette definiert auch keine eindeutige, sich stets wiederholende Ausgangslage für den Stössel. Das bewirkt Streuungen der Schlagstärke, die ebenfalls nicht erwünscht sind. Als weiterer Nachteil der bekannten Konstruktion ist die grosse Bauhöhe anzusehen, die nötig wird, um eine einigermassen kippfreie Führung des Stössels und der Manschette im Führungszylinder mit dem grossen Innendurchmesser zu gewährleisten. Schlussendlich ist die Anzahl der benötigten Einzelteile relativ hoch und deren Gestaltung für die Fertigung aufwendig.

### Vorteile der Erfindung

Das erfindungsgemässe Einschlaggerät mit den kennzeichnenden Merkmalen des Hauptanspruchs hat demgegenüber den Vorteil, dass sein Luftdämpfer einfach im Aufbau und in der Lebensdauer den übrigen Bauteilen des Gerätes gleich ist. Ausserdem wird für diesen Luftdämpfer weniger Raum benötigt. Durch die gewählte Kombination der Stösselführung des Luftdämpfers und des Rückschlagventils wird eine ideale Raum- und Teilenutzung erreicht. Dabei zeigt sich als besonders vorteilhaft eine ideale Dämpfungscharakteristik mit gegen das Ende der Rückhubbewegung wachsender Dämpferwirkung.

Durch die in den Unteransprüchen aufgeführten Massnahmen sind vorteilhafte Weiterbildungen und Verbesserungen des im Hauptanspruch angegebenen Einschlaggerätes möglich. Besonders günstig ist die Ausbildung des Luftdämpfers mit einem ringförmigen Drosselspalt zwischen dem Stössel und dem diesen führenden Hohlzylinder, der sich gegen die Ruhelage hin verengt.

### Zeichnung

Ein Ausführungsbeispiel des Erfindungsgegenstandes ist in der Zeichnung dargestellt und in der nachfolgenden Beschreibung näher erläutert. Die Figur zeigt einen Längsschnitt durch ein erfindungsgemässes Einschlaggerät. Beschreibung des Ausführungsbeispiels

In einem Gerätegehäuse 1 eines Einschlaggerätes ist eine Spule 2 angeordnet durch deren zylindrischen Innenraum 3 ein topfförmiger Stössel 4 und ein mit diesem fest verbundenes Stossmesser 5 verschiebbar geführt ist. Der Stössel 4 lagert zusätzlich axial verschiebbar auf einem Hohlzylinder 6. Der verbreiterte Fuss 7 des Hohlzylinders 6 ist festverbunden mitdem Gerätegehäuse 1. Eine Öffnung 8 im Gerätegehäuse 1 verbindet den Innenraum des Hohlzylinders 6 mit der Aussenluft. Am gehäuseinneren Ende des Hohlzylinders 6 ist eine Ventilklappe 9 so befestigt, dass sie von aussen einströmende Luft ungehindert durchlässt, den Luftaustritt aus dem Gehäuse aber verhindert. Der Raum um den Stössel 4 herum ist ebenfalls nach aussen hin entlüftet, was durch eine Öffnung 10 im Gerätegehäuse 1 dargestellt ist. Eine konische Schraubenfeder 11 stützt sich gegen einen Federring 12 am Ende des Stössels 4 und eine davor auf den Stössel 4 aufgeschobene Scheibe 13 ab. Das Widerlager für diese Schraubenfeder 11 wird durch eine Rippe 14 des Gerätegehäuses 1 gebildet. Das in der Zeichnung untere Ende des Stossmessers 5 ist in einem Führungskanal 15 geführt. Eine Magazinführung 16 für ein Befestigungsmittelmagazin 17 führt rechtwinklig zum Führungskanal 15 hin. So ist in an sich bekannter Weise jeweils ein Befestigungsmittel vor das Stossmesser 5 in den Führungskanal 15 eingebracht.

Beim Anlegen eines Spannungsimpulses an die Spule 2 wird durch das entstehende Magnetfeld der Stössel 4 schnell in den Innenraum 3 der Spule hineingezogen (Pfeil 18). Dabei wird das Stossmesser 5 durch den Führungskanal 15 bewegt, löst ein Befestigungsmittel vom Befestigungsmittelmagazin 17 und treibt dieses in ein vor dem Ende des Führungskanals 15 liegendes Werkstück ein. Bei dieser Bewegung hat der Stössel 4 durch die Öffnung 8 und den Innenraum des Hohlzylinders 6 Aussenluft angesaugt, wobei die Ventilklappe 9 diese Aussenluft ungehindert eintreten liess. Die Einschlagbewegung wurde also durch den aus dem Stössel 4 und dem Hohlzylinder 6 gebildeten Luftdämpfer nicht behindert. Das am Ende des Spannungsimpulses zusammenbrechende Magnetfeld gibt den Stössel 4 wieder frei, so dass dieser unter der Wirkung der Schraubenfeder 11 in seine Ausgangsstellung zurückbewegt werden kann. Dabei wird die im Innenraum des Stössels 4 befindliche Luft langsam durch einen zwischen dem Stössel 4 und dem Hohlzylinder 6 gebildeten Drosselspalt 19 gepresst, weil die nun den Innenraum des Hohlzylinders 6 verschliessende Ventilklappe 9 ein unbehindertes Entweichen der Luft nach aussen nicht zulässt. Die Rückhubbewegung in Richtung eines Pfeiles 20 erfolgt gedämpft und verhindert ein Zurückprellen des Stössels 4 von seiner Anlagefläche am Fuss 7 des Hohlzylinders 6. Damit ist eine einwandfreie Funktion des Einschlaggerätes gewährleistet.

## Patentansprüche

1. Elektromagnetisch betriebenes Einschlaggerät mit einer Rückführfeder (11) für einen Stössel (4) und ein mit diesem verbundenes Stossmesser (5), bei dem dem Stössel (4) ein seinen Rückhub beeinflussender, mit einem Rückschlagventil (9) kombinierter Luftdämpfer (4, 6, 19) zugeordnet ist, dadurch gekennzeichnet, dass der Luftdämpfer (4, 6, 19) aus dem Stössel (4), einem in einen zylindrischen, topfförmigen Hohlraum des Stössels (4) ragenden Hohlzylinder (6) und einem zwischen diese gelegten Drosselspalt (19) besteht, wodurch zugleich die Stösselführung gebildet ist.

2. Einschlaggerät nach Anspruch 1, dadurch gekennzeichnet, dass der Hohlzylinder (6) mit einem Ende (7) am Gerätegehäuse (1) befestigt und durch eine entsprechende Öffnung (8) im Gerätegehäuse (1) mit der Aussenluft verbunden ist, am anderen Ende in den Gehäuseinnenraum ragt und dort ein bei der Einschlagbewegung des Stössels (4) sich öffnendes, bei diesen Rückbewegung sich schliessendes Rückschlagventil (9) trägt und der in der Führung des Stössels (4) auf dem Hohlzylinder (5) liegende Drosselspalt (19) sich vorzugsweise gegen die Ruhelage des Stössels (4) hin verengt.

3. Einschlaggerät nach Anspruch 1, dadurch gekennzeichnet, dass der Drosselspalt (19) durch Spiel zwischen dem Stössel (4) und dem Hohlzylinder (6) gebildet ist.

4. Einschlaggerät nach einem der Ansprüche 1 bis 3, dadurch gekennzeichnet, dass das Rückschlagventil am Hohlzylinder (6) des Luftdämpfers (4, 6, 19) eine die Öffnung am inneren Ende des Hohlzylinders (6) von aussen schliessende, an diesem Ende federnd anliegende Ventilklappe (9) ist.

5. Einschlaggerät nach Anspruch 4, dadurch gekennzeichnet, dass die Ventilklappe (9) aus einem gummielastischen Material hergestellt durch Kleben, Nieten oder Schrauben mit dem Hohlzylinder (6) verbunden ist.

6. Einschlaggerät nach einem der Ansprüche 1 bis 5, dadurch gekennzeichnet, dass der Hohlzylinder (6) aus Kunststoff hergestellt ist.

7. Einschlaggerät nach Anspruch 6, dadurch gekennzeichnet, dass die Ventilklappe (9) am inneren Ende des Hohlzylinders (6) einstückig mit dem Hohlzylinder (6) als an dessen innerem Ende befindlicher Boden mit nur einseitiger Verbindung zum Hohlzylinder (6) hergestellt ist, wobei der Verbindungssteg von der Ventilklappe (9) zum Hohlzylinder (6) als Filmscharnier wirkt.

## Claims

1. Electromagnetically operated driver with a return spring (11) for a ram (4) and a shock meter (5) connected to the latter, in which the ram (4) has assigned to it a pneumatic damper (4, 6, 19) influencing its return stroke and combined with a non-return valve (9), characterized in that the pneumatic damper (4, 6, 19) consists of the ram (4), a hollow cylinder (6) projecting into a cylindrical pot-shaped cavity of the ram (4), and a throttle gap (19) located between these, thus at the same time forming the ram guide.

2. Driver according to Claim 1, characterized in that the hollow cylinder (6) at one end (7) is fastened to the appliance housing (1) and communicates with the outside air via an appropriate orifice (8) in the appliance housing (1) and at the other end projects into the housing interior and there carries a non-return valve (9) opening during the driving movement of the ram (4) and closing during its return movement, and the throttle gap (19) located where the ram (4) is guided on the hollow cylinder (5) narrows preferably towards the position of rest of the ram (4).

3. Driver according to claim 1, characterized in that the throttle gap (19) is formed by play between the ram (4) and the hollow cylinder (6).

4. Driver according to one of claims 1 to 3, characterized in that the non-return valve on the hollow cylinder (6) of the pneumatic damper (4, 6, 19) is a valve flap (9) which closes off the orifice at the inner end of the hollow cylinder (6) from outside and which rests resiliently against this end.

5. Driver according to claim 4, characterized in that the valve flap (9) is produced from an elastomeric material and is connected to the hollow cylinder (6) by adhesive bonding, riveting or screwing.

6. Driver according to one of claims 1 to 5, characterized in that the hollow cylinder (6) is made of plastic.

7. Driver according to claim 6, characterized in that the valve flap (9) at the inner end of the hollow cylinder (6) is made in one piece with the hollow cylinder (6) as a bottom located at the inner end of the hollow cylinder (6) and connected to the latter on the one side only, the connecting web between the valve flap (9) and the hollow cylinder (6) acting as a film hinge.

## Revendications

1. Appareil d'enfoncement à action électromagnétique avec un ressort de rappel (11) pour un pilon (4) relié à une lame profilée (5), dans lequel est adjoint au pilon (4), un amortisseur à air (4, 6, 19) combiné, avec une soupape anti-retour (9), influençant sa course de retour, caractérisé en ce que l'amortisseur à air (4, 6, 19) se compose du pilon (4), d'un cylindre creux (6) situé dans l'espace cylindrique creux en forme de pot du pilon (4) et une fente d'étranglement (19) située entre ceux- ci, grâce à laquelle, simultanément, se fait le guidage du pilon.

2. Appareil d'enfoncement selon la revendication 1, caractérisé en ce que le cylindre creux (6) est fixé à une extrémité (7) au carter de l'appareil (1) et relié, par une ouverture correspondante (8) située dans le carter de l'appareil, avec l'air atmosphérique, sortant à l'autre extrémité dans l'espace intérieur du carter et portant à cet endroit une soupape anti-retour, s'ouvrant lors de l'enfoncement du pilon (4) et se fermant lors de la course de retour et de la fente d'étranglement (19) qui se trouve dans le guidage du pilon (4) sur le cylindre creux (19) et diminue avantageusement vers la position de repos du pilon (4).

3. Appareil d'enfoncement selon la revendication 1, caractérisé en ce que la fente d'étranglement (19) est formée par le jeu régnant entre le pilon (4) et le cylindre creux (6).

4. Appareil d'enfoncement selon l'une des revendications 1 à 3, caractérisé en ce que la soupape anti-retour située sur le cylindre creux (6) de l'amortisseur à air (4, 6, 19) est une soupape (9) appliquée par ressort sur cette extrémité et fermant l'ouverture venant de l'extérieur à l'extrémité interne du cylindre creux (6).

5. Appareil d'enfoncement selon la revendication 4, caractérisé en ce que la soupape (9) est fabriquée en un matériau en caoutchouc élastique, relié par collage, rivetage ou bien vissage avec le cylindre creux (6).

6. Appareil d'enfoncement selon l'une des revendications 1 à 5, caractérisé en ce que le cylindre creux est réalisé en matière plastique.

7. Appareil d'enfoncement selon la revendication 6, caractérisé en ce que la soupape (9) située sur la partie intérieure du cylindre creux (6) est fabriquée en une seule pièce avec le cylindre creux (6) et que son fond est situé à sa partie intérieure avec une liaison d'un seul côté avec le cylindre creux (6), dans lequel l'entretoise de liaison de la soupape (9) agit par rapport au cylindre creux (6) comme une charnière en film.
